# EUROPÄISCHE PATENTANMELDUNG

(11) **EP 2 453 137 A2**
(43) Veröffentlichungstag der Anmeldung: **16.05.2012**
(21) Anmeldenummer: 11008519.8
(22) Anmeldetag: 25.10.2011
(51) Int. Cl.: F04C 2/107

(54) **Stator einer Exzenterschneckenpumpe**

(30) Priorität: 13.11.2010 DE 102010051335
(71) Anmelder: Artemis Kautschuk- und Kunststoff-Technik GmbH, 30559 Hannover (DE)
(72) Erfinder: Jäger, Sebastian, 30657 Hannover (DE); Schäfer, Andreas, 30880 Laatzen (DE)
(74) Vertreter: Seewald, Jürgen

(57) **Zusammenfassung**

Stator einer Exzenterschneckenpumpe zur Förderung von Putz, Mörtel, Estrich und anderen in der Bautechnik benötigten Medien mit einer zwei - oder mehrfach gewendelten Elastomerauskleidung, wobei das Verhältnis der dicksten Stellen (S1) zu den dünnsten Stellen (S2) der Elastomerauskleidung (3) im Bereich von 3 bis 8 liegt.

## Beschreibung

Die vorliegende Erfindung betrifft einen Stator einer Exzenterschneckenpumpe gemäß dem Oberbegriff des Anspruchs 1.

Statoren gattungsgemäßer Art weisen einen durch eine Elastomerauskleidung gebildeten, durchgehenden und gewendelten Hohlraum auf, in dem ein exzentrisch gelagerter Rotor umläuft. Aufgrund der exzentrischen Lagerung des Rotors bilden sich zwischen diesem und der Elastomerauskleidung bei seiner Drehung Kammern, die gewissermaßen von der Saugseite der Exzenterschneckenpumpe zu deren Druckseite hin wandern, so dass ein Medium in axialer Richtung durch die Pumpe hindurchgedrückt wird.

Exzenterschneckenpumpen eignen sich insbesondere für die Förderung von in der Bautechnik benötigten Medien wie Putz, Mörtel etc. Nach dem Stand der Technik weisen diese Baustoffpumpen eine gewendelte Elastomerauskleidung auf, deren dicksten Stellen zu den dünnsten Stellen in einem Verhältnis von etwa 2 bis 2,5 zueinander stehen. Bei den geförderten Baustoffen handelt es sich um abrasives Material mit zum Teil großen Körnungen. Insbesondere große Körnung wird bei der Förderung zwischen Rotor und Stator eingeklemmt, wodurch sich die Pumpe auf Grund der großen Reibungskräfte stark erwärmt. Diese Erwärmung trägt zu einem erhöhten Verschleiß der Elastomerauskleidung bei.

In der DE 200 10 494 U1 ist eine Exzenterschneckenpumpe zur Förderung von Baustoffen beschrieben, deren Stator zur Abführung von Wärme auf seiner Außenfläche mit Rippen aus wärmeleitendem Material ausgestattet ist. Dadurch ist allerdings nicht die Ursache für die Erwärmung beseitigt.

In der DE 195 31 318 A1 ist eine Exzenterschneckenpumpe beschrieben, deren Stator eine zweischichtige Elastomerauskleidung aufweist. Dabei unterscheidet sich die innere, mit dem Rotor in Berührung kommende Schicht in ihren chemischen und/oder physikalischen Eigenschaften von der äußeren, zwischen der inneren Schicht und dem Statormantel angeordneten Schicht. Die Stärken der Schichten und ihre Eigenschaften können so gewählt werden, dass die äußere Schicht als elastisches Polster für die innere Schicht dienen kann. Aufgrund der dadurch einstellbaren Nachgiebigkeit der Elastomerauskleidung werden die Folgen von zwischen dem Rotor und dem Stator eingeklemmten Material gemindert. Allerdings ist die Herstellung von zweischichtigen Elastomerauskleídungen recht aufwendig.

Aufgabe der vorliegenden Erfindung ist es, einen gattungsgemäßen Stator zur Verfügung zu stellen, der einfach herzustellen ist und einen geringen Verschleiß bei der Förderung von abrasiven Baustoffen, insbesondere solchen mit grobkörnigen Bestandteilen, aufweist.

Diese Aufgabe wird erfindungsgemäß mit einem Stator gelöst, der die Merkmale des Anspruchs 1 aufweist.

Das erfindungsgemäße Verhältnis der dicksten Stellen der Elastomerauskleidung zu den dünnsten Stellen der Elastomerauskleidung liegt mit 3 bis 8 deutlich über den aus dem Stand der Technik bekannten Verhältnissen. Es hat sich überraschender Weise gezeigt, dass bei den beanspruchten Dickenverhältnissen der Elastomerauskleidung die aus dem Stand der Technik bekannten Nachteile bei der Förderung von Baustoffen mit grobkörnigen Anteilen nicht mehr auftreten. Die Elastomerauskleidung ist aufgrund des erfindungsgemäßen Dickenverhältnisses in Förderrichtung besonders nachgiebig, so dass grobe Bestandteile des Fördermediums gewissermaßen durchrutschen ohne sich zwischen der Elastomerauskleidung und dem Rotor zu verklemmen.

In weiterer Ausgestaltung der Erfindung weist die Elastomerauskleidung eine Shore-A-Härte ≤ 70 auf, ist also relativ weich. Damit ist neben dem Dickenverhältnis der Elastomerauskleidung eine zweite "Stellschraube" gegeben, um die Elastomerauskleidung zur Lösung der Aufgabenstellung optimal einstellen zu können.

Der Stator hat einen Außendurchmesser von D ≤ 120 mm.

Die Erfindung wird nachstehend anhand eines Ausführungsbeispiels näher erläutert. In der dazu gehörigen Zeichnung zeigt:
- Fig. 1: einen Längsschnitt durch einen erfindungsgemäßen Stator einer Exzenterschneckenpumpe.

Der in der Zeichnung gezeigte Stator 1 einer Exzenterschneckenpumpe besitzt einen zylindrischen Mantel 2 aus Stahl mit einem Außendurchmesser D und eine Elastomerauskleidung 3.

Die Elastomerauskleidung 3 ist zweifach gewendelt, so dass sich, über die Länge des Stators 1 gesehen, periodisch wiederkehrende dickste Stellen S1 und dünnste Stellen S2 der Elastomerauskleidung ergeben. Das Verhältnis der dicksten Stelle S1 zu den dünnsten Stellen S2 der Elastomerauskleidung 3 beträgt in diesem Ausführungsbeispiel 4,3. Die Shore-A-Härte der Elastomerauskleidung 3 beträgt 67.

## Patentansprüche

1. Stator einer Exzenterschneckenpumpe zur Förderung von Putz, Mörtel, Estrich und anderen in der Bautechnik benötigten Medien mit einer zwei - oder mehrfach gewendelten Elastomerauskleidung, **dadurch gekennzeichnet, dass** das Verhältnis der dicksten Stellen (S1) zu den dünnsten Stellen (S2) der Elastomerauskleidung (3) im Bereich von 3 bis 8 liegt.

2. Stator nach Anspruch 1, **dadurch gekennzeichnet, dass** die Shore-A-Härte der Elastomerauskleidung (3) ≤ 70 ist.

3. Stator nach Anspruch 1 oder 2, **dadurch gekennzeichnet, dass** der Außendurchmesser (D) des Stators (1) ≤ 120mm ist.
